# EUROPÄISCHE PATENTSCHRIFT

(11) **EP 4 181 722 B1**
(45) Veröffentlichungstag und Bekanntmachung des Hinweises auf die Patenterteilung: **21.08.2024**
(21) Anmeldenummer: 21737407.3
(22) Anmeldetag: 25.06.2021
(51) Int. Cl.: A41D 31/18, A41F 9/02, A41D 1/06

(54) **HOSE UMFASSEND EIN HOSENBUNDSYSTEM**
PAIR OF TROUSERS COMPRISING A WAISTBAND SYSTEM
PANTALON COMPRENANT UN SYSTÈME DE CEINTURE

(30) Priorität: 14.07.2020 DE 102020118561
(43) Veröffentlichungstag der Anmeldung: 24.05.2023
(73) Patentinhaber: Uni&Forma d.o.o., 1218 Komenda (SI)
(72) Erfinder: WAGNER, Armin, 1217 Vodice (SI)
(74) Vertreter: Beckord & Niedlich Patentanwälte PartG mbB
(86) Internationale Anmeldenummer: PCT/EP2021/067581
(87) Internationale Veröffentlichungsnummer: WO 2022/012906

(56) Entgegenhaltungen:
- US-A- 1 959 486
- US-A- 5 351 340
- US-A1- 2005 177 920
- US-B1- 10 306 932

## Beschreibung

Die Erfindung betrifft eine Hose umfassend ein Hosenbundsystem, ein Verfahren zur Herstellung einer solchen Hose und eine Verwendung einer solchen Hose.

Hüftaufliegende Bekleidungsstücke wie Hosen, Shorts, Jeans und dergleichen sind im Alltag gebräuchliche Teile der Unterkörperbekleidung. Sie bedecken den Unterkörper und gegebenenfalls die Beine bis zu den Füßen mit sogenannten Hosenbeinen. Unterkörperbekleidung umfasst in der Regel einen Bund, z. B. bei einer Hose einen Hosenbund, der im getragenen Zustand auf der Hüfte bzw. Taille eines Trägers aufliegt und von dem aus abwärts, dann die unteren Extremitäten des Trägers ganz oder teilweise bedeckt sind. Der Bund ist üblicherweise für eine bestimmte Hüftweite (welche wiederum einer bestimmten Konfektionsgröße entspricht) ausgelegt, lässt sich vorderseitig, z. B. mittels eines Druccknopfes, zum Aus- oder Anziehen am sogenannten Hosenschlitz öffnen oder schließen, wobei das Verschließen des mehr oder weniger locker auf der Hüfte aufliegenden Bundes nach Möglichkeit ein Herunterrutschen verhindern soll. Zusätzlichen Halt für den Bund bietet beispielsweise ein Hüftgurt oder Gürtel, der durch Gürtelschlaufen entlang des Bundes gehalten und festgezogen werden kann, z. B. dann, wenn der Bund nicht mehr exakt den Maßen der Hüfte entspricht oder äußere Umstände, Nässe oder Schweiß verursachen, was dazu führt, dass der Bund dann unerfreulicherweise dauerhaft dazu neigt bzw. tendiert zu rutschen.

Im normalen Gebrauch mag das Tragen eines rutschenden, nicht ideal passenden Bekleidungsstücks durch Festziehen des Hosenbunds mittels eines zusätzlichen Gürtels ggf. noch vertretbar sein - wenn es auch nicht unbedingt bequem ist, da sich oft Falten im Bund und/oder dadurch bedingte Druckstellen an der Hüfte des Trägers bilden. Im speziellen, insbesondere taktischen, Gebrauch, beispielsweise bei der Feuerwehr, THW, Polizei, Militär und dergleichen, bei denen derartige Bekleidung oft auch dazu dient, einsatzbedingt mehrere Gegenstände bzw. Zuladung, z. B. in Hosentaschen oder zusätzlichen Holstern, (d. h. zusätzliches Gewicht) mitzuführen, ist es aber ein den Einsatz einschränkendes, möglicherweise gefährdendes Hindernis. Neue passende Bekleidung zu besorgen ist nicht nur kostspielig, sondern oft auch deshalb keine Lösung, da der Hüftumfang der Träger tagesformbedingt sowie aufgrund der zumeist körperlichen Beanspruchung von Zeit zu Zeit natürlicherweise variiert. Auch Wechselkleidung mitzuführen ist oft bereits logistisch schon nicht möglich.

Aus der Praxis ist eine Hose mit einem Hosenbund mit elastischen Teilen bekannt. Zwar liegt die Hose auf diese Weise an der Hüfte des Trägers an. Dies löst aber nicht das Problem, dass die Hose im Einsatz bei extremen Bewegungen, in denen sich der menschliche Körper dehnt und kontrahiert, wie z. B. beim Bücken, in die Hocke gehen bzw. bei tiefen Kniebeugen, im Lendenwirbelbereich dennoch nach unten rutscht und damit üblicherweise die Bewegungsfreiheit des Trägers einschränkt. Das führt insbesondere bei anatomisch geschnittener Bekleidung dazu, dass die Passform und die ergonomischen Qualitäten nicht mehr optimal sind.

Aus der US 5 351 340 A, die den Oberbegriff des Anspruchs 1 offenbart, ist zum Beispiel ein verschließbarer elastischer Arbeitsgürtel mit Lendenwirbelstütze bekannt. Der Gürtel sorgt zum einen für eine Art "Placebo"-Effekt und gibt dem Träger ein Gefühl der Unterstützung des unteren Rückens und zum anderen hat er eine aktivierbare oder deaktivierbare Kompressionswirkung.

Aus der US 1 959 486 A ist beispielsweise eine Hose mit einem geteilten, mehrteiligen Hosenbund zur Weitenverstellung der Hose bekannt. Dabei wird in den seitlichen Hüftbereichen der Hose ein vorderer Hosenbundteil, der einen hinteren Hosenbundteil außenseitig in einer zusätzlichen Materiallage überlappt, mittels einer Konstruktion aus einer am hinteren Hosenbundteil außenseitig angenähten Stofflasche und einer darin eingenähten Endlos-Schlaufe teilweise über den hinteren, innenliegenden Hosenbundteil gezogen. Dabei wird der innenliegende hintere Hosenbundteil, der in den seitlichen Hüftbereichen der Hose zusätzlich über einen kurzen elastischen Abschnitt innenliegend eines überlappenden Abschnitts des vorderen Hosenbundteils mit dem vorderen Hosenbundteil verbunden ist, beim Festziehen des geteilten Hosenbunds zumindest teilweise aufgefaltet bzw. zusammengerafft, so dass es bei dieser Konstruktion zu spürbarer Faltenbildung in den seitlichen Hüftbereichen der Hose kommt. Diese Auffaltung von Materiallagen erzeugt beim Tragen der Hose unangenehme Druckpunkte bzw. Druckstellen auf der Haut. Zudem findet diese Faltenbildung obendrein auch noch gerade dort statt, wo konstruktionsbedingt ohnehin bereits eine massive Materialanhäufung mehrerer einander überlappender Materiallagen übereinander vorliegt. Diese in den Hüftbereichen mehrlagige Konstruktion ist also für sich genommen bereits nicht sonderlich komfortabel zum Tragen. Dieser Nachteil verstärkt sich noch, wenn über dem Hosenbund wie üblich ein Gürtel getragen wird, da der Gürtel diese verdickten Stellen im Hosenbund zusätzlich auf die Hüften drückt. Unter dem Gürtel wären dann zudem auch die Verstellmittel zur seitlichen Weitenverstellung des geteilten Hosenbunds nicht mehr frei zugänglich, d. h. der Träger müsste erst den Gürtel ablegen, um die Hose an die jeweilige Situation anzupassen.

Es ist daher eine Aufgabe der vorliegenden Erfindung, eine Hose anzugeben, die sich individuell an eine gewisse Hüftweite anpasst und/oder anpassen lässt und/oder in besonderen Einsätzen mit Zusatzgewicht einen festen aber zugleich angenehmen Halt an der Hüfte eines Trägers bietet.

Diese Aufgabe wird durch eine Hose nach Patentanspruch 1, ein Verfahren zur Herstellung der Hose nach Patentanspruch 14 und deren Verwendung nach Patentanspruch 15 gelöst.

Die erfindungsgemäße Hose umfasst hierzu ein spezielles, erfindungsgemäßes Hosenbundsystem. Wie für Hosen üblich kann auch die erfindungsgemäße Hose zusätzlich zum Hosenbundsystem zwei Hosenbeine aufweisen, welche z. B. fest vernäht oder abzippbar, beliebig lang bzw. kurz sowie mit oder ohne Aufschlag ausgebildet sein können. Weiter kann die Hose weitere übliche Funktionsteile, wie eine Mehrzahl von Hosentaschen und dergleichen oder Accessoires, aufweisen.

Das besagte Hosenbundsystem der Hose umfasst einen umlaufenden Hosenbund. Dieser ist grundsätzlich vergleichbar mit einem Hosenbund einer gewöhnlichen Hose. Wie allgemein üblich wird auch hier im Folgenden die Seite der Hose als eine Vorderseite der Hose bezeichnet, welche normalerweise am Bauch des Trägers bzw. der Trägerin der Hose anliegt. Entsprechend wird eine gegenüberliegende, üblicherweise am Rücken des Trägers bzw. der Trägerin anliegende Seite der Hose, genauer gesagt des Hosenbunds, Rückseite genannt.

An dieser Stelle sei darauf hingewiesen, dass sich relative Richtungsangaben wie "vorne" bzw. "vorderseitig", "hinten" bzw. "rückseitig", "oben", "unten", "seitlich" bzw. "links und rechts entlang der Hüften", "außenseitig", "innenseitig", "horizontal", "vertikal" etc. auf eine Hose beziehen, wie sie bei einer aufrecht stehenden Person (bzw. dem Träger bzw. der Trägerin) im getragenen Zustand bestimmungsgemäß vorliegen bzw. am Körper anliegen würde.

Der besagte Hosenbund verläuft also im bestimmungsgemäß getragenen Zustand von der Rückseite im Lendenwirbelbereich des Trägers oberhalb entlang der Hüften (seitlich) bis in einen vorderen Bereich auf der Vorderseite der Hose. Diese horizontale Richtung entlang des Hosenbunds (bzw. Hüftumfangs) wird daher auch als "Hosenbund-Verlaufsrichtung" bzw. Längsrichtung des Hosenbunds (bzw. als Hüftumfangsrichtung) bezeichnet.

Dabei umfasst der Hosenbund entlang seines Verlaufs mehrere unterschiedliche Abschnitte. Beispielsweise erstreckt sich zumindest auf der Rückseite ein unelastischer Hosenbundabschnitt entlang des Hosenbunds. Der in den Hosenbund integrierte, unelastische Hosenbundabschnitt ist erfindungsgemäß Teil eines unelastischen, vorzugsweise vorne, besonders bevorzugt seitlich auf der Vorderseite, verschließbaren Riemens, welcher weiter unten noch erläutert wird. Dieser in den Hosenbund integrierte Abschnitt des Riemens kann deshalb im Folgenden auch als "Riemen-Hosenbundabschnitt" bezeichnet sein, da er quasi ein gemeinsames Teil von Hosenbund und Riemen bildet.

Weiter umfasst der Hosenbund zumindest einen zumindest in Hosenbund-Verlaufsrichtung bzw. zumindest in Längsrichtung (des umlaufenden Hosenbunds) monoelastischen, ggf. bielastischen, Hosenbundabschnitt, durch den sich der Hosenbund automatisch an kleine Änderungen des jeweiligen Hüftumfangs des Trägers faltenfrei anpasst. Position und Länge dieses elastischen Hosenbundabschnitts entlang des Hosenbunds sind grundsätzlich frei wählbar. Bevorzugte Weiterbildungen hierzu werden aber weiter unten noch erläutert.

Zwar ist das Hosenbundsystem der Hose in einer normalen, aufrechten Körperhaltung im Wesentlichen entspannt. Das heißt ohne eine äußere Krafteinwirkung befindet sich das Hosenbundsystem abhängig von einer Hosenbundweite des Hosenbunds relativ zum Hüftumfang des Trägers in einem mehr oder weniger entspannten Zustand. Durch eine äußere Krafteinwirkung, z. B. durch eine Bewegung des Trägers, wie z. B. "nach vorne Beugen" oder "in die Hocke gehen", kann das Hosenbundsystem jedoch in eine Dehnungsstellung gebracht werden. Ebenso kann das Hosenbundsystem durch Beladung der Hosentaschen oder eine zusätzlich angebrachte Last in eine Dehnungsstellung gebracht werden. Dabei wird zumindest der zuvor beschriebene monoelastische Hosenbundabschnitt des Hosenbundsystems gedehnt, d. h. das Hosenbundsystem erfährt eine Längenänderung im Verhältnis zu seiner ursprünglichen Länge, also seiner Länge im entspannten Zustand. Mit der Länge des Hosenbundsystems ist hierbei eine Abmessung in Dehnungsrichtung bzw. senkrecht zur Hosenbund-Verlaufsrichtung gemeint. Der Begriff Dehnung umfasst hier hauptsächlich eine positive Dehnung, also eine Streckung. Dennoch sind dabei negative Dehnungen, also Stauchungen durch Nachgeben des elastischen Materials, auf der gegenüberliegenden Seite des Hosenbunds nicht ausgeschlossen.

An dieser Stelle wird darauf hingewiesen, dass im Rahmen der Erfindung solche Stoffe als "elastisch" angesehen werden, die auch in entsprechenden Fachkreisen (unabhängig von ihrer Verarbeitungsart) als elastisch gesehen werden. Hierzu gehören insbesondere Stoffe, die in Dehnungsrichtung einen gewissen Anteil an elastischen Fasern (Elasthan, Lycra und Ähnliche) beinhalten. Auch Materialien, die sogenannte mechanische Stretcheigenschaften aufweisen, könnten dabei grundsätzlich eingesetzt werden, wenn sie über ausreichende Dehnungseigenschaften verfügen.

Typische elastische Stoffe sind Schoeller^{®}-dynamic oder Vergleichbare.

Im Gegensatz dazu sollen entsprechend die Stoffe als "unelastisch" angesehen werden, die nicht elastisch sind, insbesondere also klassische Gewebekonstruktionen, wie etwa leinwandbindige Gewebe, die über keine elastischen Faseranteile oder mechanische Dehnungseigenschaften verfügen.

Typische unelastische Fasern sind z. B. Baumwolle, Seide, Viskose, Polyamid- oder Polyesterfasern. Diese Materialien weisen keinen bis nahezu keinen Stretch-Anteil auf.

Dieser monoelastische Hosenbundabschnitt ist wiederum mittels des zuvor bereits genannten Riemens erfindungsgemäß überbrückbar, in dem der Riemen beispielsweise mit seinen beiden losen Enden bzw. Riemenendabschnitten gegeneinander festgezogen wird. Der Riemen verläuft dabei, jeweils ab dem unelastischen Hosenbundabschnitt auf der Rückseite separat, parallel zum Hosenbund ebenfalls bis in einen vorderen Bereich der Hose. Dabei kann der Riemen vorzugsweise auch leicht gebogen sein bzw. leicht gebogen im Wesentlichen parallel zum Hosenbund verlaufen, um sich noch besser an die anatomischen und physiologischen Gegebenheiten, d. h. z. B. an die anatomische Hüftform, des Trägers anzupassen. Im bestimmungsgemäß geschlossenen Zustand des Riemens ist der elastische Hosenbundabschnitt dann also "überbrückt", d. h. der Riemen, der hinten in den Hosenbund integriert ist, bildet vorne für den vorderen Teil des Hosenbunds eine Art "Bypass", er läuft also bevorzugt vorne um den ganzen Bauch herum. Dadurch ist das erfindungsgemäße Hosenbundsystem fixierbar.

Wird der Riemen dann - wie oben erwähnt - bestimmungsgemäß festgezogen, kann so ein maximaler Dehnungsgrad des darunterliegenden elastischen Hosenbundabschnitts festgesetzt werden. Die Hose mit dem Hosenbundsystem wird damit auch noch bei zusätzlichen Lasten (z. B. am Riemen direkt oder indirekt befestigten) oberhalb der Hüfte an der vorgesehenen Stelle (i. d. R. im Bereich des Hüftknochens des Trägers) gehalten, ohne dass die elastischen Hosenbundabschnitte die Zusatzlast tragen müssen und somit aufgrund der übermäßigen Belastung ausleiern oder Falten bilden würden. Eine Kombination aus einem elastischen Hosenbund und einem unelastischen, darüber liegenden verschließbaren Riemen sorgt zudem dafür, dass sowohl der elastische Hosenbundabschnitt der Hose mittels des unelastischen Riemens in der Dehnung reguliert werden kann, als auch kleine Form bedingte Variationen des Hüftumfangs durch den elastischen Hosenbund selbst automatisch ausgeglichen werden. Zudem bildet der Riemen keine zusätzlichen Falten im seitlichen Hüftbereich aus und trägt wesentlich weniger auf als dies bei einer Konstruktion mit einem mehrteiligen Hosenbund, wie beispielsweise der Konstruktion der US 1 959 486 A, der Fall ist, bei welcher die verschiedenen Teile des Hosenbunds beim Festziehen zu mehreren Lagen gefalteten Stoffs zusammengerafft werden. Tests haben gezeigt, dass durch solche Konstruktionen sehr viele Druckpunkte entstehen, die beim Tragen der Hose als unangenehm und störend, auf Dauer gar als schmerzend empfunden werden.

Dabei lässt sich die erfindungsgemäße Hose mit dem Hosenbundsystem jederzeit während des Gebrauchs an eine möglichst große Anzahl von individuellen Hüftweiten anpassen. Zum Beispiel hält sie auch bei einem von Zeit zu Zeit leicht schwankenden Hüftumfang desselben Trägers oder in besonderen Einsätzen mit variablem bzw. unterschiedlichem Zusatzgewicht während eines Einsatzes fest aber zugleich angenehm an der Hüfte des Trägers.

Dadurch, dass der Riemen im Lendenwirbelbereich in den Hosenbund integriert ist (bzw. dort mit dem Körper, insbesondere mittels des unten noch beschriebenen bevorzugten Rückenpads, direkt in Kontakt steht), wird insbesondere dieser Teil gut an den Körper gezogen.

Anders als bei in der Praxis üblichen erfindungsgemäßen Hosenbünden mit elastischem Material erzielt die erfindungsgemäße Hose mit dem Hosenbundsystem dadurch auch bei extremen Bewegungen, wie z. B. tiefen Kniebeugen, beim Klettern etc. einen gleichbleibend guten Halt.

Ein erfindungsgemäßes Verfahren zur Herstellung einer erfindungsgemäßen Hose mit einem Hosenbundsystem umfasst zumindest die folgenden Schritte:

Zunächst werden - wie bei Hosen üblich - die Oberstoff-Schnittteile, Futter und Einlagen einer Hose aus den entsprechenden Stoffen zugeschnitten oder fertig zugeschnitten bereitgestellt. Dann wird das Hosenbundsystem der Hose mit einem umlaufenden Hosenbund und einem unelastischen verschließbaren Riemen zusammengenäht bzw. vernäht. Dabei wird in den Hosenbund mindestens ein zumindest in Längsrichtung monoelastischer Hosenbundabschnitt in den Hosenbund, vorzugsweise unter Vorspannung (wie nachfolgend erläutert wird), eingearbeitet, der mittels des parallel dazu verlaufenden Riemens überbrückt wird. Hierbei wird der verschließbare Riemen zumindest auf einer Rückseite der Hose als ein unelastischer Hosenbundabschnitt in den Hosenbund integriert bzw. eingenäht.

Optional kann zumindest der monoelastische Hosenbundabschnitt leicht vorgespannt bzw. unter leichter Vorspannung in den Hosenbund eingenäht werden. Unter "leichter" Vorspannung ist zu verstehen, dass ein solcher Hosenbundabschnitt in leicht gespanntem, d. h. in die Länge gezogenem Zustand vernäht wird. Der elastische Hosenbundabschnitt wird also ein wenig, d. h. in etwa 1 bis 2 cm in die Länge gezogen, während er mit dem unterhalb des Hosenbunds befindlichen übrigen Teil, z. B. die Vorderhosen- und Hinterhosen-Schnittteile der Hosenbeine, der Hose vernäht wird. Nach dem Vernähen rafft sich dementsprechend der unterhalb des Hosenbunds befindliche übrige Teil der Hose wieder leicht zusammen, da die Vorspannung gelöst wird. Damit wird erreicht, dass die Hose einem Träger der Hose auch dann noch optimal passt, wenn dieser leicht an Bauch- bzw. Hüftumfang zugenommen hat, da sowohl der elastische Hosenbundabschnitt entsprechend elastisch beim Anziehen nachgibt, als auch der leicht geraffte Teil unterhalb des Hosenbunds glattgezogen bzw. in seine ursprüngliche maximale Länge gezogen wird.

Durch die erfindungsgemäße Verwendung einer erfindungsgemäßen Hose mit einem Hosenbundsystem und vorzugsweise einem innenseitig in den Hosenbund integrierten Rückenpad im Lendenwirbelbereich des Trägers, als besonders flache, rutschfeste, körperbetonte Unterkonstruktion, lässt sich auch noch ein zusätzlicher Hüftgurt oder Gürtel für kleine Zusatzlasten sowie Einsatzgegenstände besonders gut tragen, wie dies bei Polizei, Feuerwehr, Militär und dergleichen häufig erforderlich ist. Dieser kann dazu lösbar am Hosenbundsystem der Hose angebracht bzw. befestigt werden.

Weitere, besonders vorteilhafte Ausgestaltungen und Weiterbildungen der Erfindung ergeben sich aus den abhängigen Ansprüchen sowie der nachfolgenden Beschreibung, wobei die unabhängigen Ansprüche einer Anspruchskategorie auch analog zu den abhängigen Ansprüchen und Ausführungsbeispielen einer anderen Anspruchskategorie weitergebildet sein können und insbesondere auch einzelne Merkmale verschiedener Ausführungsbeispiele bzw. Varianten zu neuen Ausführungsbeispielen bzw. Varianten kombiniert werden können.

Für die Ausgestaltung des Hosenbunds des Hosenbundsystems der Hose gibt es unterschiedliche Möglichkeiten.

Bevorzugt weist der Hosenbund zwei elastische Hosenbundabschnitte auf, die sich an den unelastischen Hosenbundabschnitt des Riemens bzw. den Riemen-Hosenbundabschnitt, jeweils nach vorne hin entlang des Hosenbunds verlaufend, seitlich anschließen. Mit "seitlich" ist gemeint, dass sich in diesem Fall die elastischen Hosenbundabschnitte in Seitenbereichen im Wesentlichen entlang der Hüfte/Taille des Trägers erstrecken. Genauer gesagt verlaufen die elastischen Hosenbundabschnitte also im Wesentlichen vom Lendenwirbelbereich um den jeweiligen Hüftknochen herum bis in einen vorderen Unterbauchbereich des Trägers hinein. Relativ zu einer Sagittalebene (allgemein werden im Folgenden Richtungen am Körper mit aus der Medizin bekannten anatomischen Richtungen angegeben) durch den Träger bzw. durch die Hose für den Träger, können sie symmetrisch ausgebildet sein. Bei einem frontalen Blick von vorne auf die Hose (also bei getragener Hose auch auf die Frontalebene des Trägers) kann demnach der linke Teil symmetrisch zum rechten Teil ausgebildet sein. Unter "anschließen" ist im Sinne der Erfindung zu verstehen, dass die jeweiligen Abschnitte direkt ineinander übergehen, d. h. beispielsweise miteinander vernäht oder anderweitig verknüpft sind.

Für die elastischen Eigenschaften der elastischen Hosenbundabschnitte gibt es verschiedene Möglichkeiten.

Vorzugsweise können die elastischen Hosenbundabschnitte mit einem mindestens 30%, besonders bevorzugt mindestens 35%, ganz besonders bevorzugt mindestens 40% in Längsrichtung des Hosenbunds dehnbaren Material ausgebildet sein. Im gedehnten Zustand ist also das besagte Material um die entsprechenden Prozentzahlen länger als im entspannten Zustand. Vorzugsweise kann hierfür ein Material verwendet werden, dass besonders lange, d. h. auch noch nach einer Vielzahl von Dehnungen, möglichst gut wieder in den Ausgangszustand zurückgeht, ohne dabei merklich auszuleiern.

Das Material passt sich damit bereits sehr gut einem variierenden Hüftumfang eines Trägers des Hosenbundsystems während eines Einsatzes an. Beispielsweise bei Veränderung einer Trageposition oder im Zuge einer veränderten Körperhaltung.

Vorzugsweise kann der Hosenbund vorne im Schrittbereich bzw. Unterbauchbereich auch einen unelastischen Hosenbundabschnitt aufweisen. Dieser kann ähnlich dem unelastischen, in den Hosenbund integrierten Hosenbundabschnitt auf der Rückseite der Hose ausgebildet sein. Vorzugsweise kann er aber deutlich kürzer sein, sich nämlich nur in einem kleinen mittleren Bereich erstrecken. Besonders bevorzugt kann sich dieser vorne an die elastischen Hosenbundabschnitte endseitig anschließen, d. h. die beiden elastischen Hosenbundabschnitte jeweils verbinden.

Bei einer solchen Lösung - ohne den üblichen Hosenschlitz - ist es grundsätzlich auch möglich, den gesamten vorderen Bereich elastisch auszubilden, d. h. ohne den zuvor erwähnten unelastischen Hosenbundabschnitt des Hosenbunds.

Besonders bevorzugt kann der Hosenbund im vorderen Bereich (in dem sich auch bei handelsüblichen Hosen der Hosenschlitz befindet) senkrecht zur Hosenbund-Verlaufsrichtung mit zumindest einem Hosenschlitz unterbrochen sein.

Vorzugsweise kann der unelastische Hosenbundabschnitt des Hosenbunds hierzu zweiteilig sein, d. h. zwei unelastische Endabschnitte bzw. Hosenbundendabschnitte aufweisen. Der Hosenschlitz trennt dabei den unelastischen Hosenbundabschnitt in die beiden besagten Hosenbundendabschnitte. Diese unelastischen Hosenbundendabschnitte lassen sich bevorzugt mittels zweier zusammenwirkender Befestigungsmittel miteinander verbinden.

Zum Beispiel kann der Hosenschlitz mittels eines Reiß- oder Klettverschlusses entlang seines Verlaufs geschlossen werden, so dass dann im geschlossenen Zustand die beiden unelastischen Hosenbundendabschnitte zusammengehalten werden.

Alternativ oder zusätzlich lässt sich der besagte Hosenschlitz vorzugsweise mittels zweier, besonders bevorzugt ineinandergreifender, punktueller Befestigungsmittel verbinden bzw. verschließen. Sie können obendrein dazu ausgebildet sein, auch noch weitere Komponenten lösbar fixieren zu können. Konkret kann einer der beiden Hosenbundendabschnitte beispielsweise eine Befestigungsöse aufweisen, wobei der andere dann einen korrespondierenden Hosenknopf aufweist. Auf diese Weise können beide bestimmungsgemäß lösbar miteinander verbunden werden. Bei der Befestigungsöse kann es sich beispielsweise um ein einfaches Knopfloch handeln, das entsprechend im betreffenden Hosenbundendabschnitt ausgebildet ist. Im geschlossenen Zustand ist dann einfach der Hosenknopf von innen durch das Knopfloch geführt und steht nach vorne von der Hose weg vom Hosenbund ab. Er steht damit zur Aufnahme weiterer Materiallagen, insbesondere Befestigungsösen, zur Verfügung, wie weiter unten noch erläutert wird.

Für die Ausgestaltung eines elastischen oder eines unelastischen Hosenschlitzes können die jeweiligen Endbereiche ganz oder teilweise mit den entsprechenden Materialien ausgebildet sein, ggf. auch nur in den sich jeweils im geschlossenen Zustand überlappenden Endabschnitten der Hosenbundabschnitte.

Mithin kann wie bevorzugt - auch ohne vorhandenen, zu verschließenden Hosenschlitz - mittig auf der Außenseite des vorderen unelastischen Hosenbundabschnitts zumindest ein zum Koppeln mit zumindest einem Kopplungselement geeignetes Befestigungsmittel angebracht sein. Konkret kann zum Koppeln einer Befestigungsöse als mögliches Kopplungselement z. B. ein Hosenknopf oder ein ähnliches hervorstehendes Element als Befestigungsmittel befestigt sein, z. B. mit einem Mittelteil des Riemens, was weiter unten noch beschrieben ist. Umgekehrt kann zum Koppeln eines Hosenknopfes oder dergleichen eine Befestigungsöse mittig auf der Außenseite des vorderen unelastischen Hosenbundabschnitts eingearbeitet sein.

Prinzipiell ist die Erfindung zudem nicht auf die beschriebene Anordnung bzw. Reihenfolge der elastischen und unelastischen Abschnitte beschränkt. Genauso können sich auch mehrere elastische und unelastische Abschnitte entlang des Hosenbunds gegenseitig abwechseln bzw. im Wechsel miteinander angeordnet sein. Dies könnte sich z. B. zur Anbringung einer Mehrzahl von festeren Lastschlaufen für schwerere Gegenstände anbieten, da das Material der unelastischen Abschnitte vermutlich eine bessere Basis für die Lastschlaufen darstellen würde, als das bei elastischem, nachgiebigem Material der Fall ist.

In erster Linie um das Hosenbundsystem im Lendenwirbelbereich besser anzudrücken, aber u. a. auch um den Grad der Dehnung regulieren zu können - sowohl bei möglicher Überdehnung durch besonders schwere Lasten als auch um den Materialverschleiß, z. B. Ausleiern, zu reduzieren - und damit den Halt des Hosenbundsystems insgesamt zu verbessern, weist das Hosenbundsystem den bereits erwähnten verschließbaren Riemen auf.

Vorzugsweise kann der Riemen dabei den Hosenbund, insbesondere die elastischen Hosenbundabschnitte, beim bestimmungsgemäßen Tragen des Hosenbundsystems abdecken. Im normalen Gebrauch oder vor dem bestimmungsgemäßen Festlegen des Riemens kann dieser auch nur lose über den elastischen Hosenbundabschnitten liegen. Spätestens im gespannten Zustand liegt der Riemen aber direkt über den elastischen Hosenbundabschnitten, so dass diese dann also von außen her nicht mehr sichtbar und physisch geschützt sind.

Damit können für die elastischen Hosenbundabschnitte beliebig farbige Materialien verwendet werden, ohne dass z. B. bei Verwendung als taktische Bekleidung eine Tarneigenschaft der Kleidung negativ beeinflusst wird. Zudem können somit auch solche elastischen Materialien verwendet werden, die zwar sehr gute elastische Eigenschaften haben, aber gegen oberflächliche Beanspruchung oder scharfe Kanten empfindlich sind. Denn die elastischen Hosenbundabschnitte können im Einsatz ja nicht direkt von außen her beschädigt werden, wodurch eine Passung des Hosenbunds und somit der Halt des Hosenbundsystems wiederum sichergestellt ist.

Für die Ausgestaltung des Riemens gibt es ebenso unterschiedliche Möglichkeiten.

So kann zum Beispiel im Riemen eine Plastikversteifung zur Erhöhung der Steifigkeit ausgebildet sein. Diese sorgt dafür, dass sich der Riemen, wenn z. B. Zusatzgewicht bzw. zusätzliche Holster oder dergleichen daran befestigt werden, nicht ungewollt um seine Längsrichtung aufrollt, verdreht bzw. verdrillt.

Für den Riemen könnte beispielsweise ein handelsüblicher Verschluss, z. B. eine Gürtelschnalle oder dergleichen verwendet werden.

Vorzugsweise kann der Riemen aber zwei gegeneinander in der Länge variabel, zumindest abschnittsweise festlegbare lose Riemenendabschnitte aufweisen. Diese können z. B. zentral in einem vorderen Bereich des Hosenbundsystems gegeneinander festgelegt werden, ggf. auch leicht seitlich versetzt.

Bevorzugt kann das Hosenbundsystem einen separaten Mittelteil aufweisen, an dem die Riemenendabschnitte jeweils in der Länge variabel, indirekt gegeneinander festlegbar sind.

Dabei kann der Mittelteil am Hosenbund, vorzugsweise mittels eines Kopplungselements an einem korrespondierenden Befestigungsmittel des Hosenbunds, ankoppelbar sein. Im bestimmungsgemäß angebrachten Zustand ist der Mittelteil dann am Hosenbund angekoppelt, wodurch ein unerwünschtes Hochrutschen des Mittelteils bzw. des Riemens relativ zur Hose bzw. zum Körper verhindert werden kann.

Grundsätzlich stellt der Mittelteil dabei ein eigenständiges Teil dar. Er kann aber auch als separates Teil des Riemens gesehen werden.

Besonders bevorzugt kann der Mittelteil eine Anzahl von Endlos-Materialstreifen, ganz besonders bevorzugt Endlos-Kunststoff- bzw. -Metallelemente, umfassen. Der Mittelteil bildet demnach zumindest eine geschlossene Schlaufe bzw. einen Endlos-Materialstreifen, durch den die beiden Riemenendabschnitte - jeweils von außen kommend - durchgeführt, anschließend wieder nach außen umgelegt, mit Flausch- und Hakenband fixiert und somit indirekt gegeneinander in der Länge variabel festgelegt werden können.

Ganz besonders bevorzugt kann der Mittelteil zumindest drei kettengliedartig verknüpfte Endlos-Materialschleifen bzw. Schlaufen aufweisen, z. B. eine mittlere, flexible Stoffschlaufe und zwei äußere geschlossene, im Wesentlichen starre, unflexible Ringschlaufen zum Durchführen der Riemenendabschnitte. Als Ringschlaufen bieten sich z. B. runde Ringe, Halbrundringe bzw. D-Ringe, Rechteckringe bzw. Vierkantringe oder Ähnliches an. Bei entsprechender Anordnung des Mittelteils zwischen den beiden Riemenendabschnitten lassen sich so die beiden losen Riemenendabschnitte des Riemens jeweils von außen kommend durch die seitlichen Ringschlaufen fädeln bzw. durchführen und dann zum Festlegen wiederum nach außen umlegen. Dabei können die Riemenendabschnitte beim Festlegen indirekt, d. h. über die beiden kettengliedartig mit der Stoffschlaufe verbundenen Ringschlaufen, gegeneinander variabel in der Länge eingestellt werden. Hierfür können die im umgelegten Zustand zueinander weisenden Flächen der Riemenendabschnitte beispielsweise mit korrespondierenden Klettflächen versehen sein.

Vorzugsweise können die zwei äußeren Ringschlaufen jeweils in zwei seitlichen Unterbereichen der mittleren Stoffschlaufe eingefasst sein. Der übrige Bereich der mittleren Stoffschlaufe zwischen den beiden Ringschlaufen kann dann zwei, parallel zur Hose in einem minimalen Abstand zueinander angeordnete, voreinander liegende Materiallagen aufweisen. Eine Materiallage befindet sich dabei näher an der Hose, eine weiter weg. Die Materiallagen sind dabei flächige Strukturen, d. h. sie weisen in Richtung ihrer Fläche vergleichsweise große Abmessungen auf, wohingegen ihre Ausdehnung in einer Richtung senkrecht zur Fläche, also ihre Dicke, verhältnismäßig gering ist.

Bevorzugt kann die hosennahe Materiallage mit einer Befestigungsöse ausgebildet sein, um so den Mittelteil am oben erwähnten Befestigungsmittel (z. B. Hosenknopf) des Hosenbunds von vorne im bestimmungsgemäß geschlossenen Zustand des Hosenbunds des Hosenbundsystems sichtgeschützt befestigen bzw. einknöpfen zu können. Gleichermaßen ist aber eine umgekehrte Anordnung des Befestigungsmittels bzw. der Befestigungsöse am jeweils anderen Teil ebenso denkbar. Für ein optisch aufgeräumtes Gesamtbild kann hierzu obendrein die äußere Materiallage ohne Öffnungen oder Befestigungsmittel, d. h. glatt und flach, ausgebildet sein.

Beispielsweise könnte die Fertigung des zuvor beschriebenen Mittelteils wie folgt aussehen: Ein passend konfektionierter Materialstreifen wird unter Einfassung der Ringschlaufen zu einem geschlossenen, durchgehenden Endlosriemen bzw. einer Stoffschlaufe vernäht. Anschließend werden die beiden Ringschlaufen unter leichter Spannung maximal auseinandergezogen, so dass die Stoffschlaufe i. W. die Form zweier länglicher, parallel zueinander verlaufender, nah aneinander liegender Materiallagen aufweist. In diesem Zustand werden die beiden überwiegend parallel angeordneten Materiallagen der Stoffschlaufe dann unter Bildung zweier kleinerer, die Ringschlaufen einschließender Schlaufen entlang einer Naht innerhalb der beiden Ringschlaufen senkrecht zur Längserstreckung der Stoffschlaufe miteinander vernäht. Infolgedessen ist die Stoffschlaufe in Längsrichtung also in drei Bereiche unterteilt, nämlich in die beiden seitlichen Unterbereiche bzw. Ringschlaufenbereiche mit den Ringschlaufen (außen) und in einen mittleren Bereich mit zwei voreinander liegenden Materiallagen.

Auf diese Weise ist sichergestellt, dass die Hosenbundweite der Hose zu beiden Seiten einstellbar ist und sich aufgrund der zu den Seiten umgelegten Riemenendabschnitte im Bereich des Mittelteils keine weiteren darüber liegenden Materiallagen oder Schnallen befinden. Eine solche Anhäufung von Materiallagen im Unterbauchbereich würde insbesondere beim Bücken als störend empfunden werden. Daher ist die hier beschriebene, besonders flache Konstruktion im Vergleich zu gewöhnlichen Konstruktionen mit einer Gürtelschnalle oder dergleichen spürbar bequemer, und begünstigt obendrein die Verwendung eines zusätzlichen Gürtels zur Aufnahme von Halftern, Taschen, o. Ä.

Die Konstruktion ist aber nicht nur im vorderen Unterbauchbereich besonders flach, sondern weist auch in den seitlichen Hüftbereichen keine zusätzlichen, sich auffaltenden Materiallagen auf, die durch den Träger der Hose - insbesondere beim Tragen von zusätzlichen seitlichen Halftern im Einsatz, z. B. für Gegenstände wie Pistolen, Messer, Stöcke, Lampen, etc. - als störend empfunden werden könnten, da sich dadurch bedingt gerade in längeren Einsätzen Druckpunkte, Quetschungen und wunde Stellen auf der Haut ausbilden können.

Auch für die weitere Ausgestaltung des Hosenbunds und/oder an den Hosenbund angrenzender Bereiche der Hose gibt es diverse Möglichkeiten. Beispielsweise können unterhalb des Hosenbunds mehrere Hosentaschen bzw. Taschen, insbesondere in seitlichen Bereichen auf der Vorder- und Rückseite der Hose, ausgebildet sein, damit der Träger darin bei Bedarf, z. B. einsatzbedingt, Gegenstände mitführen kann.

Vorzugsweise kann der umlaufende Hosenbund zumindest eine außenseitige Gürtelschlaufe aufweisen.

Eine einzelne Gürtelschlaufe kann sich, z. B. auch tunnelartig (zur Durchführung bzw. Einführung eines Gürtels) zumindest über den Bereich des unelastischen Hosenbundabschnitts auf der Rückseite der Hose erstrecken. Besonders vorteilhaft ist es, wenn sie dabei ebenfalls aus einem elastischen Material besteht oder mit entsprechend Spiel für eine Dehnung oder Stauchung des darunterliegenden elastischen Materials vernäht ist. Damit könnte sich eine Gürtelschlaufe beispielsweise auch jeweils bis in den Bereich der elastischen Hosenbundabschnitte auf der Vorderseite bzw. den Seiten der Hose erstrecken, sofern sie deren elastisches Verhalten eben nicht wesentlich beeinträchtigt.

Bei mehreren einzelnen Gürtelschlaufen handelt es sich vorzugsweise um kürzere, in regelmäßigen Abständen zueinander außenseitig entlang des Hosenbunds angeordnete "Schlaufenstreifen" bzw. Gürtelschlaufen, wie sie beispielsweise von herkömmlichen Hosen bekannt sind. Derartige Schlaufenstreifen können dabei überwiegend senkrecht zum Hosenbund verlaufen, also jeweils bandartig eine Oberkante des Hosenbunds mit einer Unterkante des Hosenbunds verbinden. Die Gürtelschlaufen können allein oder aber auch zusammen mit dem Hosenbund eine jeweilige Schlaufe bilden, z. B. jeweils zur Durchführung der Riemenendabschnitte oder eines zusätzlichen Gürtels.

Bevorzugt kann zumindest eine, besonders bevorzugt zumindest zwei, solche Gürtelschlaufe(n) (wieder-)verschließbar ausgebildet sein, z. B. mittels (jeweils) zweier miteinander zu verbindender Schlaufenstreifenabschnitte. Diese können vorzugsweise jeweils im Bereich der unelastischen Riemenendabschnitte auf der Vorderseite am Hosenbund angeordnet sein, so dass sie die um- bzw. festgelegten Riemenendabschnitte im geschlossenen Zustand überspannen. Damit wird sowohl das (zumindest vorderseitige) Einfädeln und Festlegen des erfindungsgemäßen Riemens als auch das Anlegen eines zusätzlichen Gürtels im Verlauf des gesamten Hosenbunds erleichtert.

Besonders bevorzugt können sämtliche Gürtelschlaufen zum Öffnen und Verschließen ausgebildet sein, um den Riemen und/oder einen möglichen zusätzlichen, insbesondere einen bereits mit Zuladung bzw. Zusatzgewicht versehenen, Gürtel bequem, nahezu beliebig in einzelne oder mehrere Gürtelschlaufen einfädeln bzw. aus einzelnen oder mehreren Gürtelschlaufen ausfädeln zu können. Zumindest der zusätzliche Gürtel kann somit unproblematisch vollständig (u. a. auch in einem geschlossenen, lediglich etwas gelockerten Zustand) angelegt oder abgelegt werden.

Es sei hierbei aber darauf hingewiesen, dass das erfindungsgemäße Hosenbundsystem nicht auf einen einzelnen Typ der oben beschriebenen Gürtelschlaufen beschränkt ist. Beispielsweise könnte auch eine Kombination vorgesehen sein, wie z. B. eine einzelne, tunnelartig ausgebildete Gürtelschlaufe auf der Rückseite des Hosenbunds und mehrere, verschließbare und/oder nicht verschließbare Gürtelschlaufen auf der Vorderseite des Hosenbunds der Hose.

Vorzugsweise weist das Hosenbundsystem auf der Rückseite im Bereich des ebenfalls in den Hosenbund integrierten, unelastischen Hosenbundabschnitts ein innenseitiges Rückenpad auf. Damit ist gemeint, dass das Rückenpad auf der Rückseite der Hose innenseitig am Hosenbund angeordnet ist. Mit dem Rückenpad ist beispielsweise ein Polsterelement bzw. Kissen gemeint, das in einer radialen Richtung vom Träger weg nahezu keine elastischen Eigenschaften bzw. Polstereigenschaften aufweist, jedoch sehr luftdurchlässig ist.

Das Rückenpad kann zumindest ein Abstandsgewirke umfassen, wie es beispielsweise aus der DE 10 2016 103 588 A1 bekannt ist, welches im Zuge des innenseitigen Vernähens an den Hosenbund aus Gründen des Komforts mit einem angenehmen unelastischen Stoff umgeben wird. Aus produktionstechnischen Gründen könnte das Rückenpad aber auch als ein derartiges fertiges Polsterelement (in entsprechend angepasster Form und Größe) in der Hose vernäht werden, wie es in der DE 10 2016 103 588 A1 beschrieben wird.

Bestimmungsgemäß sitzt das Rückenpad, wenn eine Hose mit einem solchen Hosenbundsystem mit Rückenpad von einem Träger getragen wird, exakt so, dass es im Lendenwirbelbereich im Wesentlichen oberhalb des Kreuzbeins aufliegt, also mit seinem unteren Ende in etwa auf Höhe des Kreuzbeins des Trägers endet bzw. aufhört. Dabei dient es dazu, eine in diesem Bereich bei Menschen anatomisch bedingte, mehr oder weniger stark ausgeprägte "Kuhle" auszufüllen. Denn füllt es diese aus, liegt der Hosenbund des Hosenbundsystems auch im Bereich der Kuhle genauso gut bzw. dicht am Körper an, wie im übrigen Verlauf entlang des Hosenbunds. Beim Festziehen des Riemens des erfindungsgemäßen Hosenbundsystems liegt damit der Hosenbund der Hose noch gleichmäßiger fest am Körper des Trägers an, so dass ein noch bequemerer, optimierter Halt der Hose erzielt wird. Dies schafft eine dicht am Körper anliegende flexible, aber gleichmäßig feste Verbindung zwischen Hose und Körper des Trägers, wodurch eine stark verbesserte Adhäsion des Hosenbundsystems am Körper bewirkt wird. Somit kann unter anderem auf der Rückseite der Hose mithilfe des synergetischen Effekts aus Rückenpad (Druck bzw. Druckverteilung) und Riemen (Zug bzw. Zugverteilung) ein Verrutschen in Richtung des Kreuzbeins des Trägers oder darüber hinaus, d. h. bei einem aufrechtstehenden Menschen in Richtung der Schwerkraft, möglichst verhindert bzw. vermieden werden.

Vorzugsweise kann das Rückenpad im Wesentlichen herzförmig bzw. halbkreisförmig ohne Spitze aus optischen Gründen mit einem v-förmigen Ausschnitt ausgebildet sein. Dort wo sich normalerweise bei einer Herzform die Spitze befinden würde, ist dabei die halbkreisförmige Unterseite des Rückenpads. Demgegenüber mittig auf der Rückseite auf Höhe des Rands des Hosenbunds (gegenüber dem Hosenschlitz) befindet sich der v-förmig zum Boden weisende Ausschnitt an einer Oberkante des Hosenbunds, der das Rückenpad herzförmig aussehen lässt. Das Rückenpad erinnert im Übrigen von der Form grob an ein Schaufelblatt einer "Frankfurter Schaufel". Die Form des Rückenpads fügt sich besonders gut in eine mehr oder weniger stark, anatomisch ausgeprägte Kuhle in etwa im Bereich des Kreuzbeins zwischen Darmbein und Lendenwirbelbereich.

Das Rückenpad des Hosenbundsystems ist zudem so konzipiert, dass es einer Schwei-ßentwicklung bereits präventiv entgegenwirkt, indem es - wie bereits oben erwähnt - aus einem besonders atmungsaktiven, d. h. luftdurchlässigen, (3D-)Material bzw. Abstandsgewirke mit vielen Poren ausgebildet ist.

Vorzugsweise kann der unelastische Hosenbundabschnitt des Riemens auf der Rückseite der Hose einen zum Gesäß hin verbreiterten Lendenwirbelabschnitt aufweisen.

Ein derartig verbreiterter Lendenwirbelabschnitt kann sich vorzugsweise über das innenseitige Rückenpad hinaus erstrecken, d. h. er deckt z. B. einen an das Rückenpad unmittelbar angrenzenden Bereich des Hosenbunds auf der Rückseite der Hose, genauer gesagt in einem hinteren Bereich rechts und links des Rückenpads sowie dahinter, ab. Dabei kann der gesamte Bereich, insbesondere außenseitig (also z. B. Oberstoff der Hose), überwiegend aus einem unelastischen Material bestehen, um den Zug bzw. die Adhäsion des Hosenbundsystems in diesem Bereich zu erhöhen bzw. mit der Andruckfläche die Adhäsionsfläche zu verbreitern, um so insgesamt einen noch besseren Halt der Hose zu erzielen. Somit wird das Rückenpad bei gespanntem Riemen optimal vollflächig gegen den Körper gezogen, so dass die Hose mit dem Hosenbundsystem insgesamt bequemer aber auch zugleich fester anliegt.

Vorzugsweise kann der verbreiterte Lendenwirbelabschnitt des unelastischen Hosenbundabschnitts zum einen außenseitig ein Stoffteil aufweisen, welches das innenseitig aufgenähte Rückenpad abdeckt. Zum anderen kann der Lendenwirbelabschnitt einen weiteren bogenförmigen Stoffabschnitt aufweisen, welcher den Lendenwirbelabschnitt über das Rückenpad hinaus verbreitert. Dadurch läuft auf der Rückseite der Hose zumindest eine außenseitig sichtbare Begrenzungs- bzw. Markierungsnaht des Rückenpads zusätzlich um diesen Stoffabschnitt herum, was optisch ansprechend wirkt.

Bevorzugt kann die Hose auf der Rückseite unterhalb des in den Hosenbund integrierten unelastischen Riemens (vorzugsweise unterhalb des verbreiterten Lendenwirbelabschnitts und seitlich z. T. um diesen herum) einen mindestens in distaler Richtung monoelastischen, bevorzugt bielastischen Materialabschnitt aufweisen. Von "distal" spricht man in der Medizin immer dann, wenn man eine Richtung "vom Körperzentrum weg" bezeichnen will, d. h. hier beispielsweise die Richtung vom Gesäß zu den Füßen.

Vorzugsweise kann der Materialabschnitt auf der Hose eine im groben Umriss rechteckige Außenkontur, z. B. in etwa in Form eines "Geestemünder Spatenblatts", aufweisen, so dass zumindest der Gesäßbereich abgedeckt ist. Der Materialabschnitt kann dabei so in den angrenzenden Materialzuschnitten bzw. Schnittteilen der Hose eingebettet sein, dass sich die Ränder jeweils derart überdecken, dass ein nicht merklich sichtbarer Überlapp zwischen den aneinander angrenzenden Bereichen vorliegt, wodurch aus einer Sicht senkrecht auf den Materialabschnitt und die umgebenden Schnittteile der Hose eine geschlossene Fläche gebildet wird.

Bevorzugt kann der Materialabschnitt bielastisch bzw. bidirektional elastisch sein, d. h. in distaler sowie horizontaler Richtung. Dadurch kann bei einem Beugen, Bücken oder in die Hocke gehen des Trägers der elastische Materialabschnitt unterhalb des Hosenbunds in diesem Dehnungsbereich, insbesondere Gelenkbereich, des Bekleidungsstücks vorteilhaft gedehnt werden. Infolgedessen kommt es auch weniger zu einem Verrutschen eines Teils, insbesondere des Rückenpads, der Hose in distaler Richtung zu den Füßen, was wiederum das Hosenbundsystem synergetisch unterstützt. Vor allem im Dehnungsbereich, wie dem Gesäßbereich, kann deshalb eine größtmögliche Beweglichkeit und Bequemlichkeit gewährleistet werden. Es bilden sich weniger Falten, es entstehen weniger Druckstellen oder dergleichen.

Auch in den übrigen Bereichen außerhalb dieses Materialabschnitts kann die Hose, wie dies bei einer Hose üblich ist, sich flächig erstreckende, im Wesentlichen beliebige, einfach oder mehrfach aufgedoppelte Materiallagen aufweisen, die beispielsweise aus einem Teil zugeschnitten, aus mehreren Teilen zusammengefügt oder entlang von Nähten (Steppnähte, Bundnähte, Saumnähte u. Ä.) vernäht sein können. Darunter fallen die übrigen Merkmale einer Hose, z. B. jeweils hohlzylindrisch unter Bildung zweier Hosenbeine zugeschnitten und vernähte Materiallagen.

Zusätzlich zu den bereits oben ausführlich erläuterten elastischen oder unelastischen Eigenschaften der verwendeten Materialien können die Materialien für das Hosenbundsystem aber auch folgende Eigenschaften aufweisen:
Eine Außenschicht bzw. äußere Materiallage des Bekleidungsstücks besteht dabei bevorzugt aus einem widerstandsfähigen Obermaterial, das besonders bevorzugt winddicht, wasserabweisend und atmungsaktiv ist. Eine Innenschicht bzw. innere Materiallage des Hosenbunds ist vorzugsweise so ausgestaltet, dass sich der Tragekomfort erhöht, d. h. sie verhindert ein Scheuern des Bekleidungsstücks und ermöglicht eine ausgleichende Transpiration.

Die Erfindung ist somit vorteilhafterweise insbesondere geeignet für Funktions- bzw. Einsatzkleidung. Wird als unelastisches Obermaterial ein hitzebeständiges Material verwendet, kann die Erfindung nicht nur bei Einsätzen von Polizei, Militär oder Technischem Hilfswerk Verwendung finden, sondern auch bei entsprechender Hitze wie z. B. bei der Brandbekämpfung durch die Feuerwehr.

Die Erfindung wird im Folgenden unter Hinweis auf die beigefügten Figuren anhand von Ausführungsbeispielen noch einmal näher erläutert. Dabei sind in den verschiedenen Figuren gleiche Komponenten mit identischen Bezugsziffern versehen. Die Figuren sind in der Regel nicht maßstäblich. Es zeigen:
- Figur 1: eine perspektivische Vorderansicht eines Ausführungsbeispiels einer erfindungsgemäßen Hose (oberer Teil dargestellt) mit einem erfindungsgemäßen Hosenbundsystem, mit eingefädeltem, teilweise angelegtem Riemen,
- Figur 2: eine perspektivische Rückansicht des oberen Teils der Hose aus Figur 1,
- Figur 3: eine perspektivische, seitliche Schrägansicht des oberen Teils der Hose aus Figur 1,
- Figur 4: eine schematische Draufsicht auf einen Horizontalschnitt durch die Hose aus Figur 1, auf Höhe des Hosenbunds,
- Figur 5: eine perspektivische Konstruktionszeichnung des Aufbaus eines vorderen Ausschnitts des Hosenbundsystems aus Figur 1.

Figur 1 zeigt eine erfindungsgemäße Hose H mit einem Hosenbundsystem 1, in einer leicht perspektivischen Vorderansicht auf eine Vorderseite VS eines oberen Teils der Hose H. Für das erfindungsgemäße Hosenbundsystem 1 spielt der untere Teil der Hose abwärts der Knie keine wesentliche Rolle. Der Einfachheit halber ist dieser Teil deshalb auch in keiner der Figuren dargestellt.

Wie aus den Figuren 1 bis 3 hervorgeht, umfasst das Hosenbundsystem 1 neben einem umlaufenden Hosenbund 10 noch einen leicht gebogen bzw. ergonomisch verlaufenden Riemen 40, der zumindest abschnittsweise parallel, außen um den Hosenbund 10 verläuft und mit dem sich der Hosenbund 10 nach Art eines "Gürtels" festlegen, justieren bzw. nachspannend ziehen lässt. Ferner umfasst das Hosenbundsystem 1 auf einer Rückseite RS der Hose im Bereich des Hosenbunds 10 innenseitig ein Rückenpad 60, welches später noch genauer erläutert wird.

Insgesamt ist der besagte Hosenbund 10 entlang seiner Hosenbund-Verlaufsrichtung HR, d. h. einer horizontalen Längsrichtung des Hosenbunds 10, in mehrere Hosenbundabschnitte 11a, 11b, 15, 20l, 20r untergliedert, was besonders gut anhand der schematischen Draufsicht auf den Horizontalschnitt durch das Hosenbundsystem 1 gemäß Figur 4 ersichtlich ist.

Auf der in Figur 2 dargestellten Rückseite RS der Hose H beginnt ein unelastischer, hier zusätzlich bogenförmig verbreiterter, zusätzlich unten um das innenseitige Rückenpad 60 herum verlaufender Hosenbundabschnitt 11a, 11b, der den Hosenbund 10 und den Riemen 40 abschnittsweise (auf der Rückseite RS der Hose H) zu einem Teil vereint. Dieser Hosenbundabschnitt 11a, 11b läuft dabei von der Rückseite RS zu den Seiten der Hose H, wobei er leicht außerhalb der Mitte (entlang der Oberkante des Hosenbunds 10 senkrecht zur Hosenbund-Verlaufsrichtung HR am Anfang und Ende eines V-Ausschnitts 60v des Rückenpads 60) der Rückseite RS der Hose H am breitesten ist. Der besagte Riemen 40 ist dort (auf der Rückseite RS der Hose H) also ein Teil des Hosenbunds 10, d. h. in den Hosenbund 10 integriert.

Wie insbesondere in Figur 2 ebenfalls erkennbar ist, ist der besagte Hosenbundabschnitt 11a, 11b zumindest optisch mittels einer Markierungsnaht bzw. Begrenzungsnaht in zwei Stoffteile bzw. Stoffabschnitte unterteilt, um auf das innenseitige Rückenpad 60 auf der Rückseite RS optisch ansprechend hinzuweisen. Um die Optik noch ansprechender zu gestalten, kann der Hosenbundabschnitt 11b auch aus einem extra auf- bzw. eingenähten Stoffzuschnitt bestehen, vorzugsweise aus einem (ggf. andersfarbigen) Material mit denselben Eigenschaften, insbesondere aus demselben Material, wie der übrige angrenzende Hosenbundabschnitt 11a.

An den von einem später noch erläuterten Rückenpad 60 abgewandten, seitlichen "Enden" des unelastischen Hosenbundabschnitts 11a, 11b gehen aus diesem jeweils innenseitig die elastischen Hosenbundabschnitte 15 des Hosenbunds 10 und außenseitig die Riemenhauptabschnitte 41 des Riemens 40 hervor, wie in Figur 4 besonders gut zu erkennen ist. Die oben genannten Abschnitte 15, 20l, 20r entlang der Hosenbund-Verlaufsrichtung HR des Hosenbunds 10 setzen dabei den innenseitigen Hosenbund 10 des Hosenbundsystems 1 nach vorne hin fort.

Hierbei handelt es sich zunächst um zwei seitliche, elastische Hosenbundabschnitte 15, die sich direkt an den unelastischen Hosenbundabschnitt 11a, 11b seitlich anschließen und die sich also im getragenen Zustand der Hose H oberhalb bzw. im Bereich entlang der Hüften bzw. Hüftknochen erstrecken. Daran wiederum schließen sich endseitig zwei weitere unelastische Hosenbundendabschnitte 20l, 20r an, die auf der Vorderseite VS der Hose H lösbar miteinander koppelbar sind, wie insbesondere in Figur 4 zu sehen ist. Zum Verschlie-ßen des gesamten, umlaufenden Hosenbunds 10 bzw. dieser unelastischen Hosenbundendabschnitte 20l, 20r umfassen diese ineinandergreifende Befestigungsmittel 22. Bei dem hier in Figur 3 linken, unelastischen Hosenbundabschnitt 20l ist das Befestigungsmittel 22 als eine Befestigungsöse 22a bzw. ein Knopfloch 22a (siehe Figur 5) ausgebildet. Bei dem rechten, unelastischen Hosenbundabschnitt 20r ist es entsprechend als ein Hosenknopf 22b ausgebildet. Damit lässt sich der Hosenbund 10 demnach öffnen bzw. schließen, hier folglich (ohne Beschränkung der Allgemeinheit) also z. B. zusammenknöpfen.

Ausgehend von dem rückseitig in den Hosenbund 10 integrierten, unelastischen Hosenbundabschnitt 11a, 11b, erstreckt sich parallel zu den gerade genannten innenliegenden elastischen Hosenbundabschnitten 15 eben der oben bereits erwähnte Riemen 40 bis in einen vorderen Bereich der Hose H und läuft vorne um diesen herum. Der Riemen 40 umfasst hierzu ebenso jeweils zwei aneinander anschließende bzw. ineinander übergehende Abschnitte 41, 42, die mittig auf der Vorderseite VS der Hose H durch einen Mittelteil 50 und wieder nach außen geführt sind, wie wiederum anhand von Figur 4 besonders gut sehen ist. D. h. beim Festziehen des Riemens 40 bilden sich keinerlei sich zusammenraffende Falten oder dergleichen. Mit anderen Worten ist der Riemen 40, sowie die darunter liegenden Materiallagen faltenlos seitlich und vorne um den Hosenbund 10 festziehbar.

Einen hauptsächlichen (seitlichen sowie z. T. vorderen) Teil des Riemens 40 machen dabei die zwei sogenannten Riemenhauptabschnitte 41 des Riemens 40 aus, welche auf der Vorderseite VS der Hose H jeweils zur Mitte hin schließlich in einem linken und rechten sogenannten Riemenendabschnitt 42 münden. Die Riemenendabschnitte 42 sind dabei im nicht angelegten Zustand (siehe z. B. Figur 1) des Riemens 40 nicht miteinander bzw. mit sich selbst verbunden, d. h. gegen sich selbst festgelegt. Sie lassen sich aber zur Festlegung des Riemens 40 gegen die Riemenhauptabschnitte 41 heften. Hierfür sind sie jeweils so lang ausgebildet, dass sie sich entweder miteinander lösbar verknoten lassen oder - wie hier angedeutet - gegen die Riemenhauptabschnitte 41, nachdem sie durch einen hierfür vorgesehenen Mittelteil 50 (Erläuterung weiter unten) gefädelt und nach außen umgelegt worden sind, festlegen lassen. Für eine besonders anwenderfreundliche Verbindung können die Riemenendabschnitte 42 deshalb beispielsweise durch den Mittelteil 50 gefädelt und mittels einer Klettverbindung an die Riemenhauptabschnitte 41 geheftet werden. Dazu kann beispielsweise (wie hier gezeigt) ein jeweiliger Riemenendabschnitt 42 mit einem Hakenstreifen 44 und der zugehörige Riemenhauptabschnitt 41 auf der radial äußeren Außenseite mit einem Flauschstreifen 43 versehen sein oder umgekehrt. D. h. in einem nach au-βen umgelegten Zustand des betreffenden Riemenendabschnitts 42 ist der Flauschstreifen 43 auf dem Riemenhauptabschnitt 41 dem Hakenstreifen 44 des Riemenendabschnitts 42 zugewandt, so dass diese beim Anlegen auf Druck kraftschlüssig ineinandergreifen.

Wie in Figur 3 zu sehen ist, kann der Riemen 40 für eine noch variabler einstellbare, im Wesentlichen jeweils einhändig justierbare Verbindung den bereits genannten Mittelteil 50 aufweisen, der wie bereits erwähnt auf der Vorderseite VS der Hose H zwischen den beiden Riemenendabschnitten 42 angeordnet ist. Dieser besteht dazu im Wesentlichen aus einer Stoffschlaufe 51, die zu einer kreisförmig geschlossenen Materiallage 52f, 52n vernäht ist, wie insbesondere auch in Figur 5 zu sehen ist. Ferner umfasst der Mittelteil 50 zwei in die Stoffschlaufe 51 eingeschlossene bzw. eingefädelte Ringschlaufen 53. Die beiden Ringschlaufen 53 (z. B. aus Plastik, Metall o. Ä.) werden hierzu bevorzugt vor dem kreisförmigen Vernähen der Materiallage 52f, 52n der Stoffschlaufe 51 zu einem "Endlosriemen" in die noch offene Stoffschlaufe 51 eingefädelt. Damit sich die Ringschlaufen 53 nicht nur auf Zug, d. h. beispielsweise im Einsatz mit eingefädelten und nach außen umgelegten Riemenendabschnitten 42, an zwei gegenüberliegenden Stellen der Stoffschlaufe 51 befinden, sind sie jeweils in einem Saum quer zur Stoffschlaufenrichtung (parallel zu ihrer hauptsächlichen Erstreckungsrichtung) seitlich im rechten und linken Endabschnitt der Stoffschlaufe 51 eingenäht bzw. eingeschlossen.

Bestimmungsgemäß dienen die beiden Ringschlaufen 53 dann wie erwähnt dazu, dass ein Träger die Riemenendabschnitte 42 jeweils einfach und bequem durch die Ringschlaufen 53 hindurch fädeln kann und damit durch Umlegen nach außen jeweils wieder gegen die Riemenhauptabschnitte 41 verknoten oder beispielsweise auf die oben beschriebene Weise, z. B. mittels Klettverschlusselement festlegen kann.

Wie anhand von Figur 5 zu erkennen ist, ist die Stoffschlaufe 51 im Einsatz so (flach) parallel zur Hosenbund-Verlaufsrichtung HR "zusammengedrückt" bzw. in Hosenbund-Verlaufsrichtung HR auseinander- bzw. flachgezogen, dass die Stoffschlaufe 51 eher zwei direkt voreinander liegende, im Horizontalschnitt im Wesentlichen elliptische (siehe Figur 3) Materiallagen 52n, 52f bildet als einen wirklichen Kreis. Eine hosenabgewandte bzw. hosenferne Materiallage 52f ist dabei glatt und optisch ansprechend gestaltet. In der dahinter befindlichen, im normalen Gebrauch verdeckten, hosennahen Materiallage 52n ist eine Befestigungsöse 52l bzw. ein Knopfloch 52l eingearbeitet bzw. ausgebildet. Das Knopfloch 52l ist wie üblich ein kurzer schmaler Schlitz, mit dem sich die Stoffschlaufe 51 am Hosenbund 10, genauer gesagt an einem wie dem oben erwähnten Hosenknopf 22b des Hosenbunds 10, anbringen lässt.

Folgerichtig sorgt der oben erwähnte Hosenknopf 22b zusätzlich zur Verschließung des Hosenbunds 10 noch dafür, dass sich die Stoffschlaufe 51 des Mittelteils 50 zur vorteilhaften Anbringung des Riemens 40 daran anknüpfen lässt. Damit kann der Riemen 50, insbesondere die Stoffschlaufe 51, auf der Vorderseite VS der Hose H am Hosenbund 10 gehalten werden, ohne dass die Riemenendabschnitte 42 notwendigerweise durch die Ringschlaufen 53 des Mittelteils 50 hindurch gefädelt und festgelegt sein müssen, um diesen separaten Teil des Riemens 40 am Hosenbundsystem 1 zu fixieren.

Das oben bereits erwähnte Rückenpad 60 des Hosenbundsystems 1 erstreckt sich großflächig, einteilig in Form eines Halbkreises bzw. eines Herzens entlang des Körperumfangs des Trägers in einer horizontalen sowie vertikalen Richtung auf der Innenseite der Rückseite RS der Hose H. Senkrecht zur Hosenbund-Verlaufsrichtung HR bzw. zu einer sich daraus ergebenden Ebene des Hosenbunds 10 (von der Rückseite RS zur Vorderseite VS der Hose H, also in Richtung Hosenschlitz 21) beschreibt es ein von den Seiten zum Zentrum bogenförmig dicker werdendes Polster, wie in der Draufsicht auf den Horizontalschnitt durch den Hosenbund 10 gemäß Figur 4 besonders gut zu erkennen ist.

An dieser Stelle sei ohne Beschränkung der Allgemeinheit darauf hingewiesen, dass es sich bei dem hier gezeigten Rückenpad 60 vorzugsweise um ein in den Hosenbund 10 integriertes Polsterelement handelt, wie es aus der DE 10 2016 103 588 A1 bekannt ist. Es handelt sich also hierbei um ein Polsterelement mit zumindest einem Abstandsgewirke bzw. -gewebe, das von einer Stoffschicht umgeben bzw. eingehüllt ist. Konkret besteht es im Schnitt z. B. aus vier textilen Schichten, d. h. aus einer äußeren Stoffschicht, einem ersten Abstandsgewirke, einen zweiten Abstandsgewirke und wieder einer äußeren Stoffschicht, die, wie darin bereits detailliert beschrieben ist, parallel zueinander und aneinander anliegend angeordnet sind, um die mehr oder weniger ausgeprägte Kuhle im Lendenwirbelbereich eines Trägers des Hosenbundsystems 1 auszufüllen, so dass der Hosenbund 10 weniger Spiel hat und das Hosenbundsystem 1 möglichst wenig rutscht.

Wie insbesondere in Figur 1 zu sehen ist, umfasst die Hose H auf der Vorderseite VS zusätzlich zu den bereits erwähnten wesentlichen Merkmalen im Hüft- bzw. Taillenbereich beispielhaft rechts und links des Hosenschlitzes 21 zumindest zwei Hosentaschen, wie dies auch für die meisten Hosen üblich ist. Zusätzlich oder alternativ kann die Hose H aber auch auf der in Figur 2 dargestellten Rückseite RS solche Hosentaschen aufweisen. Diese würden dann allerdings entsprechend aus dem an diesen Stellen vorliegenden Untermaterial ausgestaltet werden, d. h. unterhalb des Rückenpads im Bereich eines elastischen Materialabschnitts 70 z. B. ebenfalls aus einem elastischen Material, wie später noch erläutert wird.

Es wird abschließend noch einmal darauf hingewiesen, dass es sich bei der vorhergehend detailliert beschriebenen Vorrichtung lediglich um ein Ausführungsbeispiel handelt, welches vom Fachmann in verschiedenster Weise modifiziert werden könnte, ohne den Bereich der Erfindung zu verlassen. So ist die Erfindung beispielsweise nicht auf einen bestimmten Typ von Hosen, wie z. B. lange Hosen, kurze Hosen bzw. Shorts, Hosenanzüge etc. oder einen bestimmten Verwendungszweck festgelegt, sondern kann bei beliebigen Hosentypen eingesetzt werden. Insbesondere auf dem Gebiet der taktischen Bekleidung für Profis, wie z. B. Polizei, Militär, Sondereinsatzkräften etc., ist die erfindungsgemäße Konstruktion aber besonders vorteilhaft, da dort ihre Vorteile erst so richtig zur Geltung kommen. Weiterhin schließt die Verwendung der unbestimmten Artikel "ein" bzw. "eine" nicht aus, dass die betreffenden Merkmale auch mehrfach vorhanden sein können. Ebenso schließen die Begriffe "Anordnung", "Element" und "System" nicht aus, dass die betreffende Komponente aus mehreren zusammenwirkenden Teilkomponenten besteht, die gegebenenfalls auch räumlich verteilt sein können.

### Bezugszeichenliste

- 1: Hosenbundsystem
- 10: Hosenbund
- 11a, 11b: Hosenbundabschnitt, unelastisch
- 15: Hosenbundabschnitte, elastisch
- 20l, r: Hosenbundabschnitt / Hosenbundendabschnitte, unelastisch
- 21: Hosenschlitz
- 22: Befestigungsmittel
- 22a: Befestigungsöse
- 22b: Hosenknopf
- 25c: Gürtelschlaufen am Hosenbund, verschließbar
- 25o: Gürtelschlaufen am Hosenbund, geschlossen
- 40: Riemen
- 41: Riemenhauptabschnitte
- 42: Riemenendabschnitte
- 43: Flauschstreifen
- 44: Hakenstreifen
- 50: Mittelteil
- 51: Stoffschlaufe
- 52n: Materiallage, hosennah
- 52l: Befestigungsöse / Knopfloch
- 52f: Materiallage, hosenfern
- 53: Ringschlaufen
- 60: Rückenpad
- 60v: V-Ausschnitt
- 70: Materialabschnitt
- H: Hose
- HR: Hosenbund-Verlaufsrichtung / Längsrichtung des Hosenbunds
- N: Nähte / Gürtelschlaufennähte / Hosentaschennähte / Rückenpad-Nähte
- RS: Rückseite der Hose
- VR: Distale Richtung / Vertikalrichtung der Hose
- VS: Vorderseite der Hose

## Patentansprüche

1. Hose (H) umfassend ein Hosenbundsystem (1) mit einem umlaufenden Hosenbund (10) und einem verschließbaren Riemen (40), **dadurch gekennzeichnet, dass** der Riemen (40) unelastisch ist und zumindest auf einer Rückseite (RS) der Hose (H) als ein unelastischer Hosenbundabschnitt (11a, 11b) in den Hosenbund (10) integriert ist, wobei der Hosenbund (10) mindestens einen zumindest in Längsrichtung (HR) monoelastischen Hosenbundabschnitt (15) aufweist, der mittels des parallel dazu verlaufenden Riemens (40) überbrückbar ist.

2. Hose nach Anspruch 1, wobei der Hosenbund (10) zwei elastische Hosenbundabschnitte (15) aufweist, die sich an den unelastischen Hosenbundabschnitt (11a, 11b) jeweils nach vorne hin verlaufend seitlich anschließen.

3. Hose nach Anspruch 2, wobei die elastischen Hosenbundabschnitte (15) mit einem, vorzugsweise mindestens 30%, besonders bevorzugt mindestens 35%, ganz besonders bevorzugt mindestens 40% in Längsrichtung (HR) dehnbaren Material ausgebildet sind.

4. Hose nach Anspruch 2 oder 3, wobei der Hosenbund (10) in einem vorderen Bereich einen unelastischen Hosenbundabschnitt (20l, 20r) aufweist, der sich vorzugsweise jeweils an die elastischen Hosenbundabschnitte (15) endseitig anschließt,
wobei vorzugsweise mittig auf der Außenseite des unelastischen Hosenbundabschnitts (20l, 20r) zumindest ein zum Koppeln mit zumindest einem Kopplungselement (52l), besonders bevorzugt einer Befestigungsöse (52l), geeignetes Befestigungsmittel (22b), besonders bevorzugt ein Hosenknopf (22b), befestigt ist.

5. Hose nach einem der vorstehenden Ansprüche, wobei der umlaufende Hosenbund (10) in einem vorderen Bereich durch zumindest einen Hosenschlitz unterbrochen ist,
wobei vorzugsweise der unelastische Hosenbundabschnitt (20l, 20r) des Hosenbunds (10), zweiteilig ist,
wobei sich die unelastischen Hosenbundendabschnitte (20l, 20r) des unelastischen Hosenbundabschnitts (20l, 20r) vorzugsweise mittels zweier, vorzugsweise ineinandergreifender, Befestigungsmittel (22a, 22b), insbesondere mittels einer Befestigungsöse (22a) und eines Hosenknopfes (22b), miteinander verbinden lassen.

6. Hose nach einem der vorstehenden Ansprüche, wobei der Riemen (40) im vorderen Bereich den Hosenbund (10), insbesondere die elastischen Hosenbundabschnitte (15), beim bestimmungsgemäßen Tragen des Hosenbundsystems (1) bedeckt.

7. Hose nach einem der vorstehenden Ansprüche, wobei der Riemen (40) zwei gegeneinander in der Länge variabel koppelbare lose Riemenendabschnitte (42) aufweist.

8. Hose nach einem der vorstehenden Ansprüche, mit einem separaten Mittelteil (50) an dem die Riemenendabschnitte (42) jeweils in der Länge variabel, indirekt gegeneinander festlegbar sind, welcher Mittelteil (50) am Hosenbund (10), vorzugsweise mittels eines Kopplungselements (52l) an einem korrespondierenden Befestigungsmittel (22b) des Hosenbunds (10), ankoppelbar ist.

9. Hose nach Anspruch 8, wobei der Mittelteil (50) eine Anzahl von Endlos-Materialstreifen (51, 53) umfasst, wobei die Riemenendabschnitte (42) jeweils durch zumindest einen Endlos-Materialstreifen (51, 53) durchführbar und damit gegeneinander festlegbar sind, wobei vorzugsweise der Mittelteil (50) drei kettengliedartig verknüpfte Schlaufen (51, 53), mit einer mittleren Stoffschlaufe (51) und zwei äußeren Ringschlaufen (53) zum Durchführen der Riemenendabschnitte (42), aufweist, wobei die zwei äußeren Ringschlaufen (53) besonders bevorzugt jeweils in zwei seitlichen Unterbereichen der mittleren Stoffschlaufe (51) eingefasst sind, und der übrige Bereich der mittleren Stoffschlaufe (51) zwei voreinander liegende Materiallagen (52n, 52f) bildet, wobei eine hosennahe Materiallage (52n) eine Befestigungsöse (52l) zur Befestigung eines Hosenknopfes (22b) des Hosenbunds (10) aufweist.

10. Hose nach einem der vorstehenden Ansprüche, mit zumindest einer, vorzugsweise mehreren parallel zueinander, außenseitig entlang des Hosenbunds (10) angeordneten Gürtelschlaufe(n) (25c, 25o),
wobei bevorzugt zumindest eine, besonders bevorzugt zwei, verschließbare Gürtelschlaufe(n) (25c), ganz besonders bevorzugt jeweils im Bereich der nach außen umgelegten, unelastischen Riemenendabschnitte (42), am Hosenbund (10) angeordnet ist/sind.

11. Hose nach einem der vorstehenden Ansprüche, mit einem auf der Rückseite (RS) im Bereich des unelastischen Hosenbundabschnitts (11a, 11b) der Hose (H) innenseitigen Rückenpad (60), welches zumindest ein Abstandsgewirke umfasst,
wobei das Rückenpad (60) im Wesentlichen herzförmig, vorzugsweise mit einem mittig auf der Rückseite (RS), auf Höhe des oberen Rands des Hosenbunds (10) angeordneten, v-förmigen Ausschnitt (60v), ausgebildet ist.

12. Hose nach einem der vorstehenden Ansprüche, wobei der unelastische Hosenbundabschnitt (11a, 11b) des Riemens (40) auf der Rückseite (RS) der Hose (H), vorzugsweise über das innenseitige Rückenpad (60) hinaus, einen zum Gesäß hin verbreiterten Lendenwirbelabschnitt aufweist.

13. Hose (H) nach einem der vorstehenden Ansprüche, wobei die Hose (H) auf der Rückseite (RS) unterhalb des in den Hosenbund (10) integrierten Riemens (40) einen, vorzugsweise im Wesentlichen rechteckigen, mindestens in distaler Richtung (VR) monoelastischen, bevorzugt bielastischen Materialabschnitt (70) aufweist.

14. Verfahren zur Herstellung einer Hose (H) nach einem der vorstehenden Ansprüche,
wobei die Hose (H) mit einem Hosenbundsystem (1) mit einem umlaufenden Hosenbund (10) und einem unelastischen verschließbaren Riemen (40) versehen wird, der zumindest auf einer Rückseite (RS) der Hose (H) als ein unelastischer Hosenbundabschnitt (11a, 11b) in den Hosenbund (10) integriert wird, wobei der Hosenbund (10) mindestens einen zumindest in Längsrichtung (HR) monoelastischen Hosenbundabschnitt (15) aufweist, der mittels des parallel dazu verlaufenden Riemens (40) überbrückt wird,
wobei vorzugsweise zumindest der monoelastische Hosenbundabschnitt (15) unter Vorspannung eingenäht wird.

15. Verwendung einer Hose nach einem der Ansprüche 1-13 umfassend ein Hosenbundsystem (1) mit einem überwiegend elastischen Hosenbund (10) und einem unelastischen zumindest teilweise in den Hosenbund (10) integrierten Riemen (40) und vorzugsweise einem innenseitig in den Hosenbund (10) integrierten Rückenpad (60) im Lendenwirbelbereich des Trägers, insbesondere als rutschfeste, körperbetonte Unterkonstruktion zum Tragen eines Hüftgurts oder Gürtels zur Anbringung von weiteren Halftern bzw. Holstern für Nutzlasten sowie Einsatzgegenstände.

## Claims

1. A pair of trousers (H), comprising a waistband system (1) with a circumferential waistband (10) and a closable belt (40) **characterised in that** the belt is non-elastic and which, at least on a rear side (RS) of the pair of trousers (H), is integrated as a non-elastic waistband portion (11a, 11b) in the waistband (10), wherein the waistband (10) has at least one waistband portion (15) which is monoelastic at least in the longitudinal direction (HR) and can be bridged by means of the belt (40) which extends parallel thereto.

2. The pair of trousers according to claim 1, wherein the waistband (10) has two elastic waistband portions (15) each of which laterally adjoins the non-elastic waistband portion (11a, 11b) while extending towards the front.

3. The pair of trousers according to claim 2, wherein the elastic waistband portions (15) are formed with a material that is stretchable in the longitudinal direction (HR) preferably by at least 30%, more preferably at least 35%, most preferably at least 40%.

4. The pair of trousers according to claim 2 or 3, wherein the waistband (10) has a non-elastic waistband portion (20l, 20r) in a front region which preferably adjoins the elastic waistband portions (15) at the ends in each case,
wherein preferably centrally on the outer side of the non-elastic waistband portion (20l, 20r) at least one fastening means (22b), preferably a trouser button (22b), suitable for coupling with at least one coupling element (52l), more preferably a fastening eyelet (52l), is fastened.

5. The pair of trousers according to any one of the preceding claims, wherein the circumferential waistband (10) is interrupted in a front region by at least one fly,
wherein preferably the non-elastic waistband portion (20l, 20r) of the waistband (10) is in two parts,
wherein the non-elastic waistband end portions (20l, 20r) of the non-elastic waistband portion (20l, 20r) can preferably be connected to each other by means of two preferably interlocking fastening means (22a, 22b), in particular by means of a fastening eyelet (22a) and a trouser button (22b).

6. The pair of trousers according to any one of the preceding claims, wherein the belt (40) covers the waistband (10), in particular the elastic waistband portions (15), in the front region when the waistband system (1) is worn as intended.

7. The pair of trousers according to any one of the preceding claims, wherein the belt (40) has two loose belt end portions (42) which can be coupled with respect to one another in a length-variable manner.

8. The pair of trousers according to any one of the preceding claims, with a separate middle part (50) to which each of the belt end portions (42) can be indirectly fixed with respect to each other in a length-variable manner, which middle part (50) can be coupled to the waistband (10), preferably by means of a coupling element (52l) on a corresponding fastening means (22b) of the waistband (10).

9. The pair of trousers according to claim 8, wherein the middle part (50) comprises a number of endless material strips (51, 53), wherein each of the belt end portions (42) can be passed through at least one endless material strip (51, 53) and thereby fixed with respect to each other,
wherein preferably the middle part (50) has three loops (51, 53) linked in the manner of chain links, including a middle fabric loop (51) and two outer ring loops (53) for passing through the belt end portions (42), wherein the two outer ring loops (53) are more preferably each enclosed in two lateral subregions of the central fabric loop (51) and the remaining region of the middle fabric loop (51) forms two material layers (52n, 52f) lying in front of one another, wherein a material layer (52n) close to the pair of trousers has a fastening eyelet (52l) for fastening a trousers button (22b) of the waistband (10).

10. The pair of trousers according to any one of the preceding claims, with at least one, preferably multiple waistbelt loop(s) (25c, 25o) arranged parallel to one another on the outside along the waistband (10),
wherein preferably at least one, more preferably two closable waistbelt loop(s) (25c) is/are arranged on the waistband (10), most preferably in each case in the region of the outwardly folded, non-elastic belt end portions (42).

11. The pair of trousers according to any one of the preceding claims, with a back pad (60) on the inside of the rear side (RS) in the region of the non-elastic waistband portion (11a, 11b) of the pair of trousers (H), which back pad comprises at least one knitted spacer fabric,
wherein the back pad (60) is substantially heart-shaped, preferably with a V-shaped cutout (60v) arranged centrally on the rear side (RS) at the level of the upper edge of the waistband (10).

12. The pair of trousers according to any one of the preceding claims, wherein on the rear side (RS) of the pair of trousers (H), preferably beyond the inside back pad (60), the non-elastic waistband portion (11a, 11b) of the belt (40) has a lumbar vertebra portion widened towards the buttocks.

13. The pair of trousers (H) according to any one of the preceding claims, wherein on the rear side (RS) below the belt (40) integrated into the waistband (10), the pair of trousers (H) has a preferably substantially rectangular material portion (70) which is monoelastic at least in the distal direction (VR), preferably bielastic.

14. A method for producing a pair of trousers (H) according to any one of the preceding claims, wherein the pair of trousers (H) is provided with a waistband system (1) having a circumferential waistband (10) and an non-elastic closable belt (40) which, at least on a rear side (RS) of the pair of trousers (H), is integrated as a non-elastic waistband portion (11a, 11b) in the waistband (10), wherein the waistband (10) has at least one waistband portion (15) which is monoelastic at least in the longitudinal direction (HR) and is bridged by means of the belt (40) which extends parallel thereto,
wherein preferably at least the monoelastic waistband portion (15) is sewn in under pretension.

15. A use of a pair of trousers according to one of the claims 1 to 13, comprising a waistband system (1) with a predominantly elastic waistband (10) and a non-elastic belt (40) at least partially integrated into the waistband (10) and preferably a back pad (60) integrated into the inside of the waistband (10) in the lumbar vertebra region of the wearer, in particular as a non-slip, body-hugging substructure for wearing a hip belt or waistbelt for attaching further holsters or holsters for payloads as well as objects used in deployment.

## Revendications

1. Pantalon (H) comprenant un système de ceinture de pantalon (1) avec une ceinture de pantalon périphérique (10) et une courroie (40) pouvant être fermée, **caractérisé en ce que** la courroie (40) est inélastique et est intégrée au moins sur un côté arrière (RS) du pantalon (H) comme une section de ceinture de pantalon inélastique (11a, 11b) est intégrée dans la ceinture de pantalon (10), la ceinture de pantalon (10) présentant au moins une section de ceinture de pantalon (15) monoélastique au moins dans la direction longitudinale (HR), qui peut être pontée au moyen de la courroie (40) s'étendant parallèlement à celle-ci.

2. Pantalon selon la revendication 1, dans lequel la ceinture de pantalon (10) présente deux sections de ceinture de pantalon élastiques (15) qui se raccordent latéralement à la section de ceinture de pantalon non élastique (11a, 11b) en s'étendant respectivement vers l'avant.

3. Pantalon selon la revendication 2, dans lequel les sections de ceinture de pantalon élastiques (15) sont formées avec un matériau extensible, de préférence d'au moins 30%, de manière particulièrement préférée d'au moins 35%, de manière tout particulièrement préférée d'au moins 40% dans la direction longitudinale (HR).

4. Pantalon selon la revendication 2 ou 3, la ceinture de pantalon (10) présentant dans une zone avant une section de ceinture de pantalon non élastique (20l, 20r) qui se raccorde de préférence à chacune des sections de ceinture de pantalon élastiques (15) du côté de l'extrémité,
de préférence au milieu de la face extérieure de la section de ceinture de pantalon non élastique (20l, 20r) étant fixé au moins un moyen de fixation (22b), de préférence un bouton de pantalon (22b), approprié pour le couplage avec au moins un élément de couplage (52l), de préférence un oeillet de fixation (52l).

5. Pantalon selon l'une des revendications précédentes, dans lequel la ceinture de pantalon (10) périphérique est interrompue dans une zone avant par au moins une braguette, de préférence, la partie de ceinture de pantalon non élastique (20l, 20r) de la ceinture de pantalon (10) est en deux parties,
les parties d'extrémité de ceinture de pantalon non élastiques (201, 20r) de la partie de ceinture de pantalon non élastique (20l, 20r) pouvant être reliées entre elles de préférence au moyen de deux moyens de fixation (22a, 22b), de préférence s'engageant l'un dans l'autre, en particulier au moyen d'un oeillet de fixation (22a) et d'un bouton de pantalon (22b).

6. Pantalon selon l'une des revendications précédentes, dans lequel la sangle (40) recouvre dans la zone avant la ceinture de pantalon (10), en particulier les sections de ceinture de pantalon élastiques (15), lorsque le système de ceinture de pantalon (1) est porté conformément à sa destination.

7. Pantalon selon l'une quelconque des revendications précédentes, dans lequel la sangle (40) comprend deux parties d'extrémité de sangle libres (42) pouvant être couplées de manière variable en longueur l'une par rapport à l'autre.

8. Pantalon selon l'une des revendications précédentes, avec une partie centrale séparée (50) sur laquelle les sections d'extrémité de courroie (42) peuvent être fixées indirectement les unes par rapport aux autres, respectivement de manière variable en longueur, laquelle partie centrale (50) peut être couplée à la ceinture de pantalon (10), de préférence au moyen d'un élément de couplage (52l) à un moyen de fixation correspondant (22b) de la ceinture de pantalon (10).

9. Pantalon selon la revendication 8, dans lequel la partie centrale (50) comprend un certain nombre de bandes de matériau sans fin (51, 53), les parties d'extrémité de courroie (42) pouvant être traversées chacune par au moins une bande de matériau sans fin (51, 53) et pouvant ainsi être fixées les unes par rapport aux autres,
la partie centrale (50) présentant de préférence trois boucles (51, 53) reliées à la manière d'un maillon de chaîne, avec une boucle de tissu centrale (51) et deux boucles annulaires extérieures (53) pour le passage des sections d'extrémité de courroie (42), les deux boucles annulaires extérieures (53) étant de manière particulièrement préférée respectivement enchâssées dans deux zones inférieures latérales de la boucle de tissu centrale (51), et la zone restante de la boucle de tissu centrale (51) forme deux couches de matériau (52n, 52f) situées l'une devant l'autre, une couche de matériau (52n) proche du pantalon présentant un oeillet de fixation (52l) pour la fixation d'un bouton de pantalon (22b) de la ceinture de pantalon (10).

10. Pantalon selon l'une des revendications précédentes, comprenant au moins une, de préférence plusieurs, boucle(s) de ceinture (25c, 25o) disposée(s) parallèlement les unes aux autres, à l'extérieur, le long de la ceinture de pantalon (10),
de préférence au moins une, de préférence deux, boucle(s) de ceinture (25c) pouvant être fermée(s), de manière tout à fait préférée respectivement dans la zone des sections d'extrémité de courroie (42) non élastiques, rabattues vers l'extérieur, est/sont disposée(s) sur la ceinture de pantalon (10).

11. Pantalon selon l'une quelconque des revendications précédentes, comprenant sur le dos (RS), dans la zone de la partie de ceinture non élastique (11a, 11b) du pantalon (H), un patin dorsal (60) situé à l'intérieur, qui comprend au moins un tricot d'espacement, le patin dorsal (60) étant essentiellement en forme de coeur, de préférence avec une découpe (60v) en forme de V disposée au milieu sur le dos (RS), à hauteur du bord supérieur de la ceinture de pantalon (10).

12. Pantalon selon l'une quelconque des revendications précédentes, dans lequel la partie de ceinture de pantalon non élastique (11a, 11b) de la sangle (40) présente, sur le côté arrière (RS) du pantalon (H), de préférence au-delà du patin dorsal (60) côté intérieur, une partie lombaire élargie en direction du fessier.

13. Pantalon (H) selon l'une des revendications précédentes, dans lequel le pantalon (H) présente sur le côté arrière (RS), en dessous de la sangle (40) intégrée dans la ceinture de pantalon (10), une section de matériau (70), de préférence essentiellement rectangulaire, monoélastique au moins dans la direction distale (VR), de préférence biélastique.

14. Procédé de fabrication d'un pantalon (H) selon l'une des revendications précédentes, dans lequel le pantalon (H) est pourvu d'un système de ceinture de pantalon (1) avec une ceinture de pantalon (10) périphérique et une sangle (40) non élastique pouvant être fermée, qui est intégrée au moins sur un côté arrière (RS) du pantalon (H) en tant que section de ceinture de pantalon non élastique (11a, 11b) est intégrée dans la ceinture de pantalon (10), la ceinture de pantalon (10) présentant au moins une section de ceinture de pantalon (15) monoélastique au moins dans la direction longitudinale (HR), qui est pontée au moyen de la courroie (40) s'étendant parallèlement à celle-ci,
dans lequel, de préférence, au moins la section de ceinture de pantalon monoélastique (15) est cousue sous précontrainte.

15. Utilisation d'un pantalon selon l'une des revendications 1 à 13, comprenant un système de ceinture de pantalon (1) avec une ceinture de pantalon (10) principalement élastique et une sangle (40) non élastique intégrée au moins partiellement dans la ceinture de pantalon (10) et de préférence un pad dorsal (60) intégré à l'intérieur de la ceinture de pantalon (10) dans la zone des vertèbres lombaires du porteur, en particulier en tant que sous-construction antidérapante et épousant les formes du corps pour porter une ceinture ou une sangle pour attacher d'autres étuis ou holsters pour des charges utiles ainsi que des objets d'intervention.
